# EUROPÄISCHE PATENTSCHRIFT

(11) **EP 0 047 883 B1**
(45) Veröffentlichungstag und Bekanntmachung des Hinweises auf die Patenterteilung: **03.07.1985**
(21) Anmeldenummer: 81106536.6
(22) Anmeldetag: 22.08.1981
(51) Int. Cl.: B41J 3/10, B41J 9/24

(54) **Punktdruckvorrichtung, insbesondere für Matrix-Zeilendrucker**
Dot printing device, particularly for matrix line printers
Dispositif d'impression par points notamment pour des imprimantes de lignes en matrice

(30) Priorität: 11.09.1980 US 186134
(43) Veröffentlichungstag der Anmeldung: 24.03.1982
(73) Patentinhaber: Mannesmann Tally Corporation, Kent Washington 98031 (US)
(72) Erfinder: Bringhurst, Edward D., Seattle, WA 98168 (US)
(74) Vertreter: Flaig, Siegfried

## Beschreibung

Die Erfindung betrifft eine Punktdruckvorrichtung, insbesondere für Matrix-Zeilendrucker zum Schreiben aus Punktmustern gebildeter Zeichen bzw. Zeichnungen auf einem senkrecht zur Zeilenrichtung bewegbaren Aufzeichnungsträger mit einer auf einer Druckzeile horizontal hin und her bewegbaren Pendeleinrichtung, die einen länglichen Wagen, Schlitten oder dergleichen aufweist, auf denen in Zeilenrichtung nebeneinanderliegende Druckhämmer angeordnet sind.

Allgemein kann man Matrix-Drucker in zwei Druckertypen einteilen - Zeilendrucker und Seriendrucker. Beide Druckertypen erzeugen Bilder (Zeichen oder Zeichnungen) durch selektives Drucken einer Punktreihe in einer X-Y-Matrix. Ein Serienmatrixdrucker enthält einen Druckkopf, der entweder kontinuierlich oder schrittweise über einen streifenförmigen Aufzeichnungsträger hin und her bewegt wird. Der Kopf enthält eine Spalte mit Punktdruckelementen. Da jede Spaltenposition einer Zeichenposition während des Druckens überstrichen wird, wird die erforderliche Anzahl Punktdruckelemente zur Erzeugung von Druckpunkten betätigt. Eine Reihe so erzeugter Punktspalten bildet das gewünschte Zeichen. Im Gegensatz hierzu enthalten Zeilendrucker Druckvorrichtungen, in denen im wesentlichen gleichzeitig Punktzeilen erzeugt werden, während das Papier schrittweise durch den Drucker bewegt wird. Eine Serie Punktzeilen erzeugt ein Bild, d. h. eine Zeile Zeichen oder eine Zeichnung. Die vorliegende Erfindung betrifft insbesondere Matrix-Zeilendrucker.

Es sind verschiedene Arten Punktdruckvorrichtungen zur Verwendung in Matrix-Zeilendruckern vorgeschlagen worden.

In einer derartigen bekannten Punktdruckvorrichtung ist ein Druckkamm, der eine Vielzahl freitragender, aus einem federnden ferromagnetischen Material hergestellte Druckhämmer enthält, auf einem Schlitten montiert. Der Schlitten bewegt den Druckkamm vor einer Vielzahl Elektromagnete hin und her, die so angeordnet sind, dass sie die Hämmer selektiv betätigen können. Die Hammerbetätigung erfolgt durch Erregung der Elektromagnete, so dass sie die freien Enden der Hämmer aus der Ebene des Druckkamms ziehen und eine nachfolgende Freigabe der so gespannten Hämmer durch Trennen der erregten Elektromagnete von der Stromquelle bewirken. Die freigegebenen Hämmer fliegen durch die Ebene des Druckkammes nach vorn und erzeugen einen Punkt auf dem Papier. Die Hin- und Herbewegung des Druckkammes bewirkt, dass jeder Hammer eine festgelegte Anzahl Punktpositionen der gesamten Druckzeile «überstreicht». An jeder Punktposition werden die entsprechenden Hämmer nach Bedarf betätigt, um in der zuvor beschriebenen Weise Punkte zu erzeugen. Nach der Bewegung in einer Richtung wird das Papier weitergeschaltet und der Druckhammer wird in die entgegengesetzte Richtung bewegt, wodurch die nächste Linie überstrichen wird. Eine ausführlichere Beschreibung eines derartigen Druckers, der wie beschrieben funktioniert, ist in der DE-PS 2 154 568 enthalten.

Wie aus der vorstehenden Beschreibung erkennbar ist, sind die Betätigungs-Elektromagnete fest montiert und nur die Druckhämmer werden in einem Drucker des in der DE-PS 2 154 568 beschriebenen Typs hin und her bewegt. Eine Alternative zu einer Matrix-Druckvorrichtung, in welcher nur die Druckhämmer hin und her bewegt werden, ist eine, in welcher sowohl die Druckhammer-Betätigungsvorrichtung als auch die Druckhämmer hin und her bewegt werden. Ein Matrix-Zeilendrucker, in welchem diese Anordnung verwendet wird, ist in der DE-OS 2 534 936 beschrieben. Zusätzlich zur Hin- und Herbewegung sowohl der Hammerbetätigungen als auch der Hämmer wird in der DE-OS 2 534 936 die Verwendung eines Dauermagneten zum Spannen der Hämmer erwähnt. Die gespannten Hämmer werden dadurch freigegeben und ihre gespeicherte Energie zur Erzeugung eines Punktes genutzt, indem elektrische Spannung an eine Spule angelegt wird, welche um einen Polschuh gewickelt ist, von welchem die freien Enden der Hämmer angezogen werden. Die Magnetspule erzeugt ein Magnetfeld, das gegen die Feldstärke des Dauermagneten wirkt, so dass der zugehörige gespannte Hammer freigegeben wird.

Die vorliegende Erfindung betrifft einen verbesserten und unterschiedlichen Typ einer Punktdruckvorrichtung, insbesondere für Matrix-Zeilendrucker, in welcher die Druckhammer-Betätigungsvorrichtung ebenso wie die Druckhämmer hin und her bewegt werden und in welcher die Druckhämmer durch das von einem Dauermagneten erzeugte Magnetfeld gespannt werden und freigegeben werden, wenn von einem Elektromagneten ein entgegengerichtetes Magnetfeld erzeugt wird.

Der Erfindung liegt die Aufgabe zugrunde, die bekannte Punktdruckvorrichtung für Matrix-Zeilendrucker zu verbessern, indem der Aufbau der Druckhämmer übersichtlicher gestaltet und die physikalischen Wirkungen der Magnetkreise verbessert werden.

Die gestellte Aufgabe wird durch das Kennzeichen des Anspruchs 1 gelöst. Die Schaffung von Druckhammermoduln zergliedert die Vielzahl der Hammerbaugruppen und gestattet ein leichtes Austauschen sowie Montieren und Demontieren, so dass der Zugriff zu den Hämmern, deren Bauteile verschleissen, erleichtert wird. Ausserdem wird die elektromagnetische Energiezufuhr verbessert sowie auch Herstellung und Wirkung der einzelnen Bauteile vereinfacht werden.

Hierbei ist vorgesehen, dass ein Druckhammermodul jeweils einen länglichen Dauermagneten enthält, der bezüglich seiner Längsachse quer polarisiert ist und ein Paar einander gegenüberliegende Polflächen aufweist, die parallel zur Längsachse des Dauermagneten verlaufen. Diese Lösung gewährleistet relativ kleine in grosser Stückzahl leichter zu erzeugende Dauermagnete.

Nach dem Grundgedanken der Erfindung ist der Druckhammermodul im wesentlichen aus den Polflächen des Dauermagneten zugeordneter Feldlinienleitplatten bzw. Feldlinienrückleitplatten aus magnetisch permeablen Werkstoffen und aus mehreren Ständern mit Elektromagnetspulen gebildet und besteht aus einem den magnetischen Feldlinienfluss in Parallelschaltung führenden Druckhammerarm mit einer Druckspitze. Bei einem derartigen Druckhammermodul lassen sich die Feldlinien in Verlauf und Stärke leichter bestimmen.

Eine weitere Zergliederung der Vielzahl von Bauteilen lässt sich dadurch erzielen, dass die Druckhämmer eines Druckhammermoduls eine Hammerbaugruppe bilden, die aus drei federnden Druckhämmern besteht, die mittels einer Klemmplatte und Senkkopfschrauben auf der Feldlinienrückleitplatte lösbar befestigt sind.

Nach einem weiteren Prinzip kann eine möglichst grosse Anzahl von Druckhämmern auf der begrenzten Länge des Schlittens untergebracht werden, indem eine Vielzahl von Druckhammermoduln im Bereich der gegenüberliegenden Schenkel des Schlittens derart montiert sind, dass alle Druckspitzen auf der Drucklinie liegen.

Eine ferner hervorzuhebende Ausgestaltungsform der Druckhammermoduln ist dadurch gekennzeichnet, dass an jedem der Druckhämmer eine Versteifung befestigt ist, die dem Ständer gegenüberliegt, wobei die Elektromagnetspule nahe der Versteifung am Ständer befestigt ist. Der Vorteil dieser Massnahme ist nach Art einer Verzahnung erzielte Platz- und Raumersparnis.

Eine weitere Verbesserung der Erfindung sieht vor, dass die Versteifung aus jeweils einem über den Spitzen des Ständers mit der Elektromagnetspule liegenden Körper aus weichmagnetisch permeablem Werkstoff, wie z. B. kohlenstoffarmem Stahl, besteht. Vorteilhafterweise lassen sich über diesen Körper gespeicherte Energie und damit die zu erzeugenden Geschwindigkeiten für das Vorschnellen der Druckspitzen variieren.

Bei entsprechender Gestaltung ist ausserdem vorteilhaft, wenn die Versteifung jeweils als Feldlinienverdichter für zwei parallele Feldlinienwege innerhalb eines Druckhammermoduls dient.

Ein leichtes Justieren eines Druckhammermoduls wird dadurch gewährleistet, dass die Feldlinienleitplatte einen Fussbereich und sich nach aussen erstreckende, durch Schlitze getrennte Arme aufweist, wobei der Fussbereich auf der einen Polfläche des Dauermagneten und die Ständer auf den Enden der sich nach aussen erstrekkenden Arme befestigt sind.

Ebenso ist vorteilhaft, dass die Feldlinienrückleitplatte einen Fussbereich und sich nach aussen erstreckende Arme aufweist, wobei der Fussbereich der anderen Polfläche des Dauermagneten zugeordnet ist, die Arme auf der vom Dauermagneten abgewandten Seite hinterschnitten, gleichzahlig wie die Ständer und mit diesen ausgerichtet sind.

Aus der vorstehenden Beschreibung ist ersichtlich, dass durch die Erfindung eine erheblich verbesserte Punktdruckvorrichtung, insbesondere für Matrix-Zeilendrucker, geschaffen ist. Die nach Art einer Verzahnung mit Druckhammermoduln ausgestattete Punktdruckvorrichtung gemäss der Erfindung hat eine erhebliche Anzahl konstruktiver Vorteile gegenüber einseitigen Zeilendruckvorrichtungen des in der DE-OS 2 534 936 beschriebenen Typs. Zusätzlich wird dadurch, dass zwischen den Druckhämmern und dem zu bedruckenden Aufzeichnungsträger keine Platte liegt, der Feldlinienfluss durch die Druckhämmer verbessert und somit die Hammerspannkraft erhöht. Als Ergebnis dessen kann das von dem Dauermagneten erzeugte Magnetfeld kleiner gewählt werden, wodurch kleinere Magnete oder Magnete mit geringerer Feldstärke verwendet werden können. Weil die Federspannkraft aufgrund des Fehlens einer derartigen Frontplatte erhöht wird, bedeutet dies, dass die zur Erzeugung einer Hammerspannkraft bestimmter Grösse erforderliche Magnetfeldstärke kleiner wird, weswegen kleinere Magnete oder Magnete mit geringerer Feldstärke ohne Beeinträchtigung der erzielten Druckqualität verwendet werden können. Weiterhin kann, da die Magnete verkleinert werden, die hin und her bewegte Masse des Schlittens vermindert werden, wodurch bei gleicher Energieaufnahme für die Hin- und Herbewegung die Geschwindigkeit gesteigert werden kann.

Ein Ausführungsbeispiel der Erfindung ist in der Zeichnung dargestellt und wird im folgenden näher beschrieben. Es zeigen
Fig. 1 eine Draufsicht, welche die wichtigsten mechanischen Komponenten eines Matrix-Zeilendruckers enthält,
Fig. 2 eine Darstellung des Schlittens bzw. Wagens mit den gemäss der Erfindung geschaffenen Druckhammermoduin,
Fig. 3 eine Draufsicht, welche die in Zwischenräume ragenden Druckhämmer der Druckhammermoduln einer gemäss der Erfindung ausgebildeten Punktdruckvorrichtung zeigt,
Fig. 4 eine Ansicht eines zur Verwendung in einer gemäss der Erfindung gestalteten Punktdruckvorrichtung geschaffenen Druckhammermoduls,
Fig. 5 eine schematische Darstellung des Magnetkreises eines gemäss der Erfindung aufgebauten Druckhammermoduls,
Fig. 6 einen Querschnitt gemäss der Linie VI-VI in Fig. 1,
Fig. 7 eine Draufsicht gemäss der Linie VII-VII aus Fig. 6 und
Fig. 8 eine Explosionszeichnung eines Teils eines gemäss der Erfindung aufgebauten Druckhammermoduls.

In Fig. 1 ist ein länglicher Wagen 11 bzw. Schlitten 43 enthalten, der mit einer als zylindrisch dargestellten Schreibwalze 13 ausgerichtet ist. Diese Ausrichtung bedeutet, dass die Längsachse des Wagens 11 parallel zur Längsachse der Schreibwalze 13 liegt. Die Schreibwalze 13 hat einen Abstand von dem Wagen 11. In dem Spalt zwischen dem Wagen 11 und der Schreibwalze 13 befindet sich ein zu bedruckender Aufzeichnungsträger, z. B. Papier 15 und ein Farbband 17. Das Papier 15 liegt näher bei der Schreibwalze 13, und das Farbband 17 liegt näher beim Wagen 11. Das Farbband 17 wird durch eine übliche Farbbandtransportvorrichtung von einer Vorratsspule 19 auf eine Aufwickelspule 21 bewegt und kann zwischen den beiden Spulen wiederholt hin und her gespult werden. Der Wagen 11 hat an jedem Ende einen von der Schreibwalze 13 weggerichteten Arm 23. Die äusseren Enden der Arme 23 sind mit Federelementen 25 am Rahmen 27 des Druckers befestigt. Die Federelemente 25 sind so montiert, dass sich der Wagen 11 in einer zur Längsachse der Schreibwalze 13 parallelen Richtung, d.h. in der durch einen Doppelpfeil 29 dargestellten Richtung hin und her bewegen kann. Ein Ende des Wagens 11 ist durch ein Zwischenstück 31 mit einer Wagenbewegungsvorrichtung 33, d. h. mit einer Pendeleinrichtung, verbunden, die in Fig. 1 ersatzweise in Blockform dargestellt ist. Die Wagenbewegungsvorrichtung 33 kann einen Schrittmotor oder einen ständig laufenden Motor enthalten, der über das Zwischenstück 31 mit dem Wagen 11 verbunden ist, so dass der Wagen 11 in der durch den Doppelpfeil 29 angezeigten Richtung hin und her bewegt wird.

Der Wagen 11 trägt die erfindungsgemässe Punktdruckvorrichtung 35. Die Druckachse der Punktdruckvorrichtung 35 ist radial zur zylindrischen Schreibwalze 13. Bei Betätigung schlagen die Druckelemente der Punktdruckvorrichtung 35 das Farbband 17 gegen das Papier 15, welches seinerseits gegen die Schreibwalze 13 gedrückt wird. Auf diese Weise wird bei jeder Betätigung eines Punktdruckelements ein Druckpunkt gedruckt. Im praktischen Betrieb der Vorrichtung wird eine Vielzahl Punkte so wie sie je nach Art des zu druckenden Bildes (z.B. Schriftzeichen oder Zeichnung) erforderlich sind, entlang einer parallel zur Längsachse der Schreibwalze 13 liegenden Druckzeile gedruckt.

Fig. 2 zeigt den prinzipiellen Aufbau einer gemäss der Erfindung geschaffenen Punktdruckvorrichtung und umfasst den Schlitten 43 und eine Vielzahl auf dem Schlitten montierter Druckhammermoduln 45. Da die Grösse der von der Wagenbewegungsvorrichtung 33 zu erzeugenden Hin-und Herbewegungs- oder Schwingungsenergie direkt vom Gewicht des hin und herzu bewegenden Schlittens 43 abhängt, ist es wünschenswert, den Schlitten 43 aus einem leichten Werkstoff mit ausreichender Festigkeit herzustellen. Aus diesem Grund wird der Schlitten 43 vorzugsweise aus einem hochfesten Leichtmetall, wie Magnesium, gefertigt. Andererseits kann der Schlitten 43, da er nicht magnetisch leitend zu sein braucht, aus einem leichten, hochfesten Kunststoff, wie einem nach dem ausziehend arbeitenden Extruderverfahren hergestellten kohlefaserverstärkten Epoxydharz bestehen.

Jeder der Druckhammermoduln 45 umfasst eine Hammerbaugruppe 53 die aus drei Druckhämmern 47 besteht. Während verschiedene Anzahlen Druckhämmer 47 verwendet werden können, enthalten die auf den Zeichnungen dargestellten Druckhammermoduln 45 jeweils drei Druckhämmer 47. Auf dem freitragenden äusseren Ende jedes Druckhammers 47 ist eine Druckspitze 49 befestigt. Die Druckhammermoduln 45 sind so angeordnet, dass die Druckspitzen 49 auf einer gemeinsamen, in Fig. 3 mit P bezeichneten Drucklinie liegen. Zusätzlich sind die Druckhammermoduln 45 so angeordnet, dass sie abwechselnd auf beiden Seiten der Drucklinie P liegen und so, dass die Druckhämmer47 nebeneinanderliegender Druckhammermoduln 45 in Lücken ragen, wie in den Figuren 2 und 3 dargestellt.

Gemäss den Figuren 4 und 5 umfasst jeder Druckhammermodul 45 einen länglichen Dauermagneten 51, der im allgemeinen einen rechteckigen Querschnitt hat. Die Dauermagnete 51 sind so polarisiert, dass ein Pol (z.B. der Nordpol N) des Dauermagneten 51 entlang einer Längsfläche und der andere Pol (z. B. der Südpol S) entlang der gegenüberliegenden Längsfläche liegt. Die Dauermagnete 51 der Druckhammermoduln 45 sind vorzugsweise auf einer Seite der Drucklinie P in einer Richtung und auf der anderen Seite in der entgegengesetzten Richtung gepolt. Auf einer der Polflächen des länglichen Dauermagneten 51 sind eine Feldlinienrückleitplatte 52 und eine Hammerbaugruppe 53 montiert; und auf der anderen Polfläche ist eine Feldlinienleitplatte 55 montiert. Die Feldlinienrückleitplatte 52, die Hammerbaugruppe 53 und die Feldlinienleitplatte 55 sind eben und erstrecken sich nach aussen in parallelen Ebenen. In der Nähe des äusseren Endes der Feldlinienleitplatte 55 ist eine Vielzahl von Ständern 57 montiert, die sich rechtwinklig nach aussen in Richtung auf die Feldlinienrückleitplatte 52 und die Hammerbaugruppe 53 erstrecken. Um jeden Ständer 57 ist eine Elektromagnetspule 59 gewickelt. Die Feldlinienrückleitplatte 52 ist zwischen dem Dauermagneten 51 und der Hammerbaugruppe 53 montiert. Die Hammerbaugruppe 53 umfasst drei Druckhämmer 47, von denen jeder einen Druckhammerarm 65 und eine Versteifung 67 aufweist. Die Druckhammerarme 65 sind aus einer gemeinsamen Hammerplatte 63 aus einem Stück hergestellt. Die gemeinsame Hammerplatte 63 ist auf einem erhabenen Stück der Feldlinienrückleitplatte 52 befestigt, so dass die Arme einen Abstand von der Feldlinienrückleitplatte 52 aufweisen, obwohl sie parallel zu dieser liegen. Auf dem äusseren Ende jedes Druckhammerarms 65 ist eine der Versteifungen 67 montiert. Die Versteifungen 67 liegen über den Spitzen der Ständer 57, und die Druckspitzen 49 sind auf den den Ständern 57 abgewandten Seiten der Versteifungen 67 montiert. Eine Klemmplatte 71 liegt über der gemeinsamen Hammerplatte 63 der Druckhammerarme 65. Die Klemmplatte 71 liegt hierbei parallel zum Dauermagneten 51. Relativ lange Senkkopfschrauben 73 werden durch ausgerichtete Öffnungen in der gemeinsamen Hammerplatte 63 der Feldlinienrückleitplatte 52 und dem Dauermagneten 51 in Gewindelöcher in der Feldlinienleitplatte 55 geschraubt. Im festgezogenen Zustand halten die Senkkopfschrauben 73 diese Teile der Druckhammermoduln 45 zusammen.

Der Dauermagnet 51 besteht aus einem Werkstoff, der ein hochkonzentriertes Magnetfeld erzeugen kann, wie das in den Vereinigten Staaten von Amerika bekannte «INDOX V oder Vll». Die Druckhammerarme 65 und die gemeinsame Hammerplatte 63 bestehen aus einem hochfesten federnden magnetischen Werkstoff, wie martensitischem Stahl SAE 1050 (AISI C 1050 - entspricht der Werkstoffnummer 1.1210 nach DIN 1707 bzw. Ck 50 nach DIN 1706). Die Feldlinienleitplatte 55, der Ständer 57, die Feldlinienrückleitplatte 52 und die Versteifung 67 bestehen alle aus einem weichmagnetisch permeablem Werkstoff, wie C-armem Stahl. Die Klemmplatte 71 kann aus unmagnetischem Werkstoff, wie Aluminium oder magnetischem Werkstoff, wie Stahl, bestehen.

Wie erkennbar, hat jede Hammerbaugruppe 53 einen ersten und einen zweiten magnetischen Feldlinienweg, die teilweise zusammenfallen. Der erste magnetische Feldlinienweg führt von dem Dauermagneten 51 durch die Feldlinienleitplatte 55, den Ständer 57, die Versteifung 67 und die Feldlinienrückleitplatte 52. Der zweite magnetische Feldlinienweg führt von dem Dauermagneten 51 durch die Feldlinienleitplatte 55, den Ständer 57, die Versteifung 67 und den Druckhammerarm 65. Da der Druckhammerarm 65 aus federndem, jedoch magnetischem Werkstoff besteht, wird die Versteifung 67 durch die von dem Dauermagneten 51 erzeugte magnetische Feldstärke von dem Ständer 57 angezogen, wenn durch die Elektromagnetspule 59 kein Strom fliesst. Wenn diese Magnetkraft hoch genug ist, werden die Druckhammerarme 65 aus einer unbeanspruchten ebenen Lage in eine gespannte, gebogene Position gezogen, in welcher die Versteifungen 67 jeweils auf ihre zugehörigen Ständer 57 stossen. In dieser Position sind die Druckhammerarme 65 definitionsgemäss gespannt, da die gebogenen Druckhammerarme 65 Energie speichern, wenn durch die Elektromagnetspule 59 kein Strom fliesst. Diese gespeicherte Energie erzeugt einen Punkt, wenn die Druckhammerarme 65 freigegeben werden. Genauer gesagt, wird ein elektromagnetisches Feld erzeugt, das dem anziehenden Dauermagnetfeld entgegenwirkt, wenn ein Strom geeigneter Richtung durch die Elektromagnetspule 59 fliesst. Im wesentlichen bewirkt das elektromagnetische Feld, dass das Dauermagnetfeld den Spalt zwischen dem Ständer 57 und der Feldlinienrückleitplatte 52 eher überspringt als dass es durch die Versteifung 67 fliesst. Das elektromagnetische Feld erhöht durch den Streufluss im Luftspalt zwischen der Feldlinienrückleitplatte 52 und der Feldlinienleitplatte 55 ebenso wie auch den Streufluss im Luftspalt zu den anderen ferromagnetischen Elementen in der Nähe. Als Ergebnis all dessen wird die Anziehungskraft zwischen der Versteifung 67 und der Spitze des Ständers 57 vermindert. Wenn die Verminderung gross genug ist, wird die im Druckhammerarm 65 gespeicherte Energie höher als die verbleibende Anziehungskraft des Dauermagneten 51. Sobald dieser Zustand eintritt, bewegt der Druckhammerarm 65 die Versteifung 67 schnell von der Spitze des Ständers 57 weg. Dadurch wird bewirkt, dass die Versteifung 67 und somit die Druckspitze 49 zur Schreibwalze 13 hin fliegen. In diesem Fall presst die Druckspitze 49 zunächst das Farbband 17 gegen das Papier 15 und dann beide gegen die Schreibwalze 13, so dass auf dem Papier 15 ein Punkt erzeugt wird. Die Versteifung 67 wirkt für beide magnetischen Feldlinienwege als Feldlinienverdichter und vermindert somit die Grösse des zur Erzielung einer Kraft bestimmter Grösse erforderlichen Dauermagneten 51. Die durch die Versteifung 67 im ersten Feldlinienweg (zwischen dem Ständer 57 und der Feldlinienrückleitplatte 52) bewirkte Feldlinienverdichtung ist ebenso gross wie die im zweiten Feldlinienweg (zwischen dem Ständer 57 und dem Druckhammerarm 65) bewirkte Feldlinienverdichtung.

Die Figuren 6, 7 und 8 zeigen eine bevorzugte Ausführungsform der Erfindung in weiteren Einzelheiten. Wie am besten in Fig. 6 dargestellt ist, hat der längliche Schlitten 43 einen U-förmigen Querschnitt, der ein Paar Schenkel 81 und einen gemeinsamen Steg 83 umfasst. Wie zuvor erwähnt, ist der Schlitten 43 vorzugsweise aus einem leichten Werkstoff, wie Magnesium, oder nach dem ausziehend arbeitenden Extrusionsverfahren aus kohlefaserverstärktem Epoxydharz hergestellt. Die Druckhammermoduln 45 sind auf dem Steg 83 des Schlittens 43 montiert. Nahe dem Ende des Stegs 83 (Fig. 7) befinden sich Öffnungen 87 zur Befestigung des Schlittens 43 an den Armen 23 (Fig. 1) und somit an der oben beschriebenen federnden Haltevorrichtung. Es ist einleuchtend, dass die Anzahl der Öffnungen 87 und die Lage der Öffnungen 87 verschieden sein können, je nach der speziellen Art der Befestigung. Weiterhin können, falls erwünscht, Befestigungsverfahren gewählt werden, für die keine Öffnungen erforderlich sind.

Von jeder Längskante des Steges 83 des Schlittens 43 nach innen liegt eine erste Reihe runder Löcher 89a, 89b, 89c usw. und 89a', 89b', 89c' usw. Die erste Reihe Löcher liegt entlang äusserer mit B1 und B2 bezeichneter Mittelpunktslinien, die parallel zur mit A bezeichneten Längsmittellinie des Schlittens 43 liegen. Zwischen der ersten Reihe Löcher 89a, 89b, 89c usw. und 89a', 89b', 89c' usw. liegen Schlitze 91a, 91b, 91c, 91d usw. und 91a', 91b', 91c', 91d' usw., deren Längsachsen senkrecht zur Längsmittellinie A liegen. Genauer gesagt umfasst die erste Vielzahl Löcher Paare weit voneinander entfernter Löcher, z. B. 89a, 89b; 89b, 89c usw. und 89a', 89b'; 89b', 89c' usw. Jedes Paar weit voneinander entfernter Löcher, z.B. 89a, 89b, liegt nahe beim nächsten Paar weit voneinander entfernter Löcher, z. B. 89b, 89c. Ein Paar Querschlitze, z.B. 91a, 91b liegt zwischen den Löchern, welche die Paare weit voneinander entfernter Löcher bilden, z.B. 89a, 89b und ein einzelner Querschlitz, z.B. 91c, liegt zwischen benachbarten Paaren weit voneinander entfernter Löcher, z.B. 89a, 89b und 89b, 89c. Der Abstand zwischen den Querschlitzen ist gleich, ungeachtet dessen, ob sie zwischen den Löchern liegen, welche die Paare weit voneinander entfernter Löcher bilden, oder zwischen benachbarten Paaren mit weit voneinander entfernten Löchern. Schliesslich sind die entlang der Mittelpunktslinien B1 und B2 angeordneten Löcher und Schlitze in Längsrichtung so zueinander versetzt, dass das Endloch 89a' entlang der Mittelpunktlinie B2 senkrecht zum Endschlitz 91a entlang der Mittelpunktslinie B1 ausgerichtet ist.

Zwischen den Mittelpunktslinien B1 und B2, symmetrisch zur Längsmittellinie A, befindet sich auf jeder Seite des Schlittens 43 eine zweite Vielzahl Löcher 93a, 93b, 93c, 93d und 93a', 93b', 93c', 93d'. Die zweite Vielzahl Löcher 93a, 93b usw. und 93a', 93b' usw. liegt auf mit C1 und C2 bezeichneten inneren Mittelpunktslinien, die parallel zu den Mittelpunktslinien B1 und B2 und somit parallel zur Längsmittellinie A liegen. Die zweite Vielzahl Löcher 93a, 93b usw. liegt im gleichen Abstand zwischen den Querschlitzen 91a, 91b usw.

Wie am besten in Fig. 8 ersichtlich ist, sind die Feldlinienleitplatten 55 der Druckhammermoduln 45 flach. Wie zuvor beschrieben, bestehen die Feldlinienleitplatten 55 vorzugsweise aus weichmagnetischem Material, wie C-armem Stahl. Die Feldlinienleitplatten 55 sind aus einem Stück gefertigt und haben einen Fussbereich 94 und drei sich nach aussen erstreckende Arme 96a, 96b und 96c. Zwischen den Armen sind Schlitze 89a, 89b so angeordnet, dass sie mit den Schlitzen 91a, 91b usw. im Schlitten 43 ausgerichtet werden können, wenn die Feldlinienleitplatten 55 am Steg 83 des Schlittens 43 in der hier beschriebenen Weise befestigt werden. Die äusseren Enden der Arme 96a, 96b und 96c der Feldlinienleitplatten 55 haben im Grundriss etwa die Form von Pyramidenstümpfen. Zusätzlich sind die äusseren Kanten 100a und 100b der beiden Arme 96a und 96c hinterschnitten, so dass zwischen den äusseren Armen 96a und 96c benachbarter Feldlinienleitplatten 55 ein Schlitz entsteht, wenn ein Paar Feldlinienleitplatten 55 in der nachfolgend beschriebenen Weise nebeneinander montiert wird.

im Fussbereich 94 der Feldlinienleitplatten 55 befindet sich ein Paar voneinander getrennter Gewindelöcher 95a und 95b. Nahe dem inneren Ende jedes Armes 96a, 96b, 96c befinden sich Löcher 97a, 97b und 97c. Die beiden äusseren Löcher 97a und 97c haben Gewinde und sind so angeordnet, dass sie mit einem Paar der weit voneinander entfernten Löcher 89a, 89b, 89c usw. entlang der Achse B1 oder 89a', 89b', 89c' usw. entlang der Achse B2 des Steges 83 des Schlittens 43 ausgerichtet werden können. Zur Befestigung der Feldlinienleitplatte 55 am Schlitten 43 durch diese Löcher werden Kopfschrauben 99 (Fig. 6) verwendet. Genauer gesagt, gehen die Kopfschrauben 99 durch die weit voneinander entfernten Löcher 89a, 89b usw. im Steg 83 des Schlittens 43 und werden in die ausgerichteten Gewindelöcher 97a, 97c nahe den inneren Enden der äusseren Arme 96a und 96c der Feldlinienleitplatte 55 eingeschraubt. Das mittlere Loch 97b hat kein Gewinde. Es dient nur zur Erhaltung der magnetischen Symmetrie.

Nahe dem äusseren Ende jedes der Arme 96a, 96b und 96c der Feldlinienleitplatten 55 befinden sich äussere Gewindelöcher 101a, 101b und 101c. Die äusseren Gewindelöcher 101a, 101b und 101c sind zur Aufnahme der mit Gewinden versehenen Enden der Ständer 57 der Druckhammermoduln 45 in der hier beschriebenen Weise ausgelegt. Die äusseren Gewindelöcher 101a, 101b und 101c in den äusseren Enden der Arme 96a, 96b, 96c sind so angeordnet, dass sie mit den entlang der Mittelpunktslinien C1 und C2 des Stegs 83 des Schlittens 43 liegenden Löcher 93a, 93b usw. und 93a', 93b' ausgerichtet sind, wenn die Feldlinienleitplatten 55 in der zuvor beschriebenen Weise am Schlitten 43 befestigt werden.

Der Dauermagnet 51 ist ein rechtwinkliger Quader, der, wie zuvor beschrieben, aus dauermagnetischem Material besteht. Der Dauermagnet 51 enthält ein Paar Querschlitze 103a und 103b, die so angeordnet sind, dass sie mit den Gewindelöchern 95a und 95b im Fussbereich 94 der Feldlinienleitplatte 55 ausgerichtet werden können. Der Dauermagnet 51 ist so auf der Feldlinienleitplatte 55 montiert, dass die Schlitze 103a und 103b mit den Gewindelöchern 95a und 95b im Fussbereich 94 der Feldlinienleitplatte 55 ausgerichtet sind.

Die Ständer 57 besitzen zylindrischen Querschnitt. Wie zuvor erwähnt, hat ein Ende 105 der Ständer 57 ein Gewinde, das in die äusseren Gewindelöcher 101a, 101b und 101c in den Armen 96a, 96b und 96c der Feldlinienleitplatte 55 passt. Die Gewindeenden 105 der Ständer 57 haben einen Schlitz 107 (oder eine Öffnung mit Innensechskant), welcher durch die Löcher 93a, 93b usw. und 93a', 93b' usw. entlang der Mittelpunktslinien C1 und C2 des Stegs 83 des Schlittens 43 zugänglich sind, welche mit den äusseren Gewindelöchern 101a, 101b und 101c, wie zuvor beschrieben, ausgerichtet sind. Durch die Löcher entlang der Mittelpunktslinien C1 und C2 kann ein Flachschraubenzieher in die Schlitze 107 in den Ständern 57 gesteckt werden, um die Ständer 57 längs zu justieren, wodurch die Luftspalte der Ständer 57 in den in Fig. 6 dargestellten und oben beschriebenen Magnetkreisen eingestellt werden können.

Um jeden der drei Ständer 57 ist nahe dem äusseren Ende der Ständer 57 ein Spulenträger 111a, 111b und 111c montiert. Somit befinden sich die um die Spulenträger 111a, 111b und 111c gewickelten Elektromagnetspulen 59 nahe den äusseren Enden der Ständer 57. Wie zuvor erwähnt, ist die Feldlinienrückleitplatte 52 so angeordnet, dass sie parallel zu der Feldlinienleitplatte 55 liegt. Wie am besten aus Fig. 8 ersichtlich ist, umfasst die Feldlinienrückleitplatte 52 einen Fussbereich 112 und drei Arme 114a, 114b und 114c. Der Fussbereich 112 ist, verglichen mit den Armen 114a, 114b und 114c, welche auf einer Seite hinterschnitten sind, relativ dick bemessen. Da die Arme 114a, 114b, 114c nur auf einer Seite hinterschnitten sind, liegt die andere Fläche der Arme parallel zur anderen Seite des Fussbereichs 112.

Im Fussbereich 112 der Feldlinienrückleitplatte 52 befinden sich drei Gewindelöcher 113a, 113b und 113c. Im Fussbereich 112 befindet sich ferner zwischen jedem Paar Gewindelöcher 113a, 113b und 113c ein Paar grosser Schlitze 115a und 115b. Diese grossen Schlitze 115a und 115b sind so angeordnet, dass sie mit den Querschlitzen 103a und 103b im Dauermagneten 51 ausgerichtet werden können, wenn die Feldlinienrückleitplatte 52 auf dem Dauermagneten 51 in der in den Zeichnungen dargestellten und hier beschriebenen Weise montiert wird. Grosse Schlitze sind anstelle von Löchern vorgesehen, um die Herstellung der Feldlinienrückleitplatte 52 zu erleichtern und um magnetische Kreuzkopplung zu vermindern. Jeder der Arme 114a, 114b und 114c der Feldlinienrückleitplatte 52 hat einen relativ dicken Bereich und ein abgesetztes äusseres Ende 116a, 116b und 116c.

Zwischen den Dickenbereichen befinden sich Schlitze 118a und 118b. Wie in Fig. 6 dargestellt, enden die äusseren Enden 116a, 116b und 116c der Arme 114a, 114b und 114c der Feldlinienrückleitplatte 52 ein kurzes Stück vor den äusseren Spitzen der Ständer 57, wenn die Druckhammermoduln 45 in der hierin beschriebenen Weise zusammengebaut werden. Das bedeutet, dass das äussere Ende der Arme 114a, 114b, 114c der Feldlinienrückleitplatte 52 nicht über den Spitzen der Ständer 57 liegt. Sie sind vielmehr gegenüber den Spitzen der Ständer 57 um eine bestimmte Distanz in Richtung auf den Dauermagneten 51 versetzt. Schliesslich ist die hinterschnittene Seite der Arme 114a, 114b und 114c der Feldlinienrückleitplatte 52 vom Dauermagneten 51 abgewendet.

Wie zuvor erwähnt, erfasst jeder Druckhammermodul 45 drei Druckhämmer 47. Die Druckhämmer 47 bilden einen Teil einer Hammerbaugruppe 53, die drei Druckhammerarme 65 mit einer gemeinsamen Hammerplatte 63 und drei Versteifungen 67 umfasst. In der Hammerplatte 63 befinden sich fünf Löcher 119a, 119b, 119c, 119d und 119e, die so angeordnet sind, dass sie mit den drei Löchern und zwei Schlitzen im Fussbereich 112 der Feldlinienrückleitplatte 52 ausgerichtet werden können. Die Druckhammerarme 65 sind so angeordnet, dass sie parallel zu den Armen 114a, 114b, 114c der Feldlinienrückleitplatte 52 liegen, wenn die fünf Löcher in der Hammerplatte 63 und im Fussbereich 112 der Feldlinienrückleitplatte 52 richtig ausgerichtet sind. Die äusseren Enden der Druckhammerarme 65 sind kegelstumpfförmig ausgebildet. Auf den äusseren Enden der Druckhammerarme 65 sind die Versteifungen 67 montiert. Wie in Fig. 8 dargestellt, haben die Versteifungen 67 hinterschnittene Enden, welche über den Enden der Druckhammerarme 65 liegen. Die Enden der hinterschnittenen Enden der Versteifungen 67 sind einseitig abgeschrägt. Der Bereich, in dem die Versteifungen 67 auf den Enden der Druckhammerarme 65 aufliegen, wird in geeigneter Weise, z.B. durch Schweissen, an den Druckhammerarmen 65 befestigt. Das dem Befestigungspunkt zum Druckhammerarm 65 abgewandte Ende der Versteifungen 67 ist nach innen gekrümmt und endet in einer nach aussen vorstehenden Spitze 121.

Die nach aussen vorstehenden Spitzen 121 der Versteifungen 67 sind auf der zu den Druckhammerarmen 65 gerichteten Seite hinterschnitten. Auf der von den Druckhammerarmen 65 abgewandten Seite der Spitzen 121 der Versteifungen 67 sind die Druckspitzen 49 montiert.

Wie in Fig. 8 dargestellt, ist die Klemmplatte 71 ein längliches Metallstück mit fünf Löchern 123a, 123b, 123c, 123d und 123e, die in Längsrichtung verteilt sind. Die fünf Löcher sind so angeordnet, dass sie mit den fünf Löchern 119a, 119b, 119c, 119d und 119e in der Hammerplatte 63 der Hammerbaugruppe 53 ausgerichtet werden können, wenn die Klemmplatte 71 über dem Fussbereich der Hammerbaugruppe 53 liegt. Drei Senkkopfschrauben 127a, 127b und 127c (Fig. 7) werden durch das mittlere und die beiden äusseren Löcher in der Klemmplatte 71 und in der Hammerplatte 63 der Hammerbaugruppe 53 geführt und in die Gewindelöcher 113a, 113b und 113c im Fussbereich 112 der Feldlinienrückleitplatte 52 eingeschraubt. Somit befestigen die Klemmplatte 71 und kurze Senkkopfschrauben 127a, 127b und 127c die Hammerbaugruppe 53 an der Feldlinienrückleitplatte 52. So befestigt liegen die Druckhammerarme 65 parallel zu den Armen 114a, 114b und 114c der Feldlinienrückleitplatte 52. Der hinterschnittene Bereich der Arme 114a, 114b, 114c der Feldlinienrückleitplatte 52 lässt einen Zwischenraum zwischen den Druckhammerarmen 65 und den Armen 114a, 114b, 114c der Feldlinienrückleitplatte 52.

Die zusammengeschraubte Klemmplatte 71, die Druckhämmer 47 und die Feldlinienrückleitplatte 52 werden so angeordnet, dass die Löcher zwischen den kurzen Kopfschraubenlöchern mit den Querschlitzen 103a und 103b im Dauermagneten 51 ausgerichtet sind, welche ihrerseits mit den Gewindelöchern 95a und 95b im Fussbereich 94 der Feldlinienleitplatte 55 ausgerichtet sind, wie zuvor beschrieben wurde. Die relativ langen Senkkopfschrauben 73 werden durch diese ausgerichteten Löcher und Querschlitze 103a, 103b gesteckt und in die Gewindelöcher 95a und 95b im Fussbereich 94 der Feldlinienleitplatte 55 eingeschraubt. Beim Zusammenbau werden vorzugsweise die aus der Feldlinienleitplatte 55, den Ständern 57, den Spulenträgern 111a, 111b, 111c, den Elektromagnetspulen 59, dem Dauermagneten 51, der Feldlinienrückleitplatte 52, der Hammerbaugruppe 53 und der Klemmplatte 71 bestehenden Druckhammermoduln 45 zunächst zusammengebaut. Danach werden die Druckhammermoduln 45 in der zuvor beschriebenen Weise mit Kopfschrauben 99 am Schlitten 43 befestigt. Vorzugsweise werden die Dauermagnete 51 erst nach Zusammenbau der Druckhammermoduln magnetisiert (jedoch vor Montage auf dem Schlitten 43), damit die Teile beim Ausrichten leicht gegeneinander verschiebbar sind, weil sie nicht voneinander magnetisch angezogen werden.

Wie aus der vorstehenden Beschreibung leicht zu erkennen ist, schafft die Erfindung eine zur Verwendung in einem Matrix-Zeilendrucker besonders verbesserte Punktdruckvorrichtung. Vorzugsweise ist der Abstand zwischen den Druckspitzen 49 so, dass bei der Hin- und Herbewegung des Schlittens 43 eine Druckspitze 49 zwei Zeichenpositionen überdeckt. Somit würden auf dem Wagen 11 insgesamt 66 Druckhämmer 47 montiert, wenn eine vollständige Zeichenzeile 132 Zeichenpositionen (Spalten) umfasst. Wenn man davon ausgeht, dass jeder Druckhammermodul 45 drei Druckhämmer 47 aufweist und dass jeweils die Hälfte davon auf jeder Seite des Schlittens 43 montiert ist, würde eine vollständige Punktdruckvorrichtung elf auf jeder Seite der Längsmittellinie A montierte Druckhammermoduln 45 oder insgesamt 22 Druckhammermoduln 45 umfassen.

Eine bevorzugte Ausführungsart der Erfindung wurde dargestellt und beschrieben. Es ist zu bedenken, dass verschiedene Änderungen vorgenommen werden können, ohne den Inhalt und Rahmen der Erfindung zu überschreiten. Somit kann die Erfindung auch in anderer Weise ausgeführt werden als hier spezifisch beschrieben worden ist.

## Patentansprüche

1. Punktdruckvorrichtung, insbesondere für Matrix-Zeilendrucker, zum Schreiben aus Punktmustern gebildeter Zeichen bzw. Zeichnungen auf einem senkrecht zur Zeilenrichtung bewegbaren Aufzeichnungsträger mit einer auf einer Druckzeile horizontal hin und her bewegbaren Pendeleinrichtung, die einen länglichen Wagen, Schlitten oder dergleichen aufweist, auf der in Zeilenrichtung nebeneinanderliegende Druckhämmer angeordnet sind, dadurch gekennzeichnet, dass die Druckhämmer (47) innerhalb von Druckhammermoduln (45) angeordnet sind und dass ein Druckhammermodul (45) aus jeweils einer Gruppe von mehreren Druckhämmern (47), Elektromagneten (59) und Dauermagneten (51) besteht, die separate Magnetflusskreise innerhalb des Druckhammermoduls (45) bilden.

2. Punktdruckvorrichtung nach Anspruch 1, dadurch gekennzeichnet, dass ein Druckhammermodul (45) jeweils einen länglichen Dauermagneten (51) enthält, der bezüglich seiner Längsachse quer polarisiert ist und ein Paar einander gegenüberliegende Polflächen (N, S) aufweist, die parallel zur Längsachse des Dauermagneten (51) verlaufen.

3. Punktdruckvorrichtung nach den Ansprüchen 1 und 2, dadurch gekennzeichnet, dass der Druckhammermodul (45) im wesentlichen aus den Polflächen (N, S) des Dauermagneten (51) zugeordneter Feldlinienleitplatten (55) bzw. Feldlinienrückleitplatten (52) aus magnetisch permeablen Werkstoffen und aus mehreren Ständern (57) mit Elektromagnetspulen (59) besteht sowie aus einem den magnetischen Feldlinienfluss in Parallelschaltung führenden Druckhammerarm (65) mit einer Druckspitze (49).

4. Punktdruckvorrichtung nach den Ansprüchen 1 bis 3, dadurch gekennzeichnet, dass die Druckhämmer (47) eines Druckhammermoduls (45) eine Hammerbaugruppe (53) bilden, die aus drei federnden Druckhämmern (47) besteht, die mittels einer Klemmplatte (71) und Senkkopfschrauben (73) auf der Feldlinienrückleitplatte (52) lösbar befestigt sind.

5. Punktdruckvorrichtung nach den Ansprüchen 1 bis 4, dadurch gekennzeichnet, dass eine Vielzahl von Druckhammermoduln (45) im Bereich der gegenüberliegenden Schenkel (81) des Schlittens (43) derart montiert sind, dass alle Druckspitzen (49) auf der Drucklinie (P) liegen.

6. Punktdruckvorrichtung nach den Ansprüchen 1 bis 5, dadurch gekennzeichnet, dass an jedem der Druckhämmer (47) eine Versteifung (67) befestigt ist, die dem Ständer (57) gegenüberliegt, wobei die Elektromagnetspule (59) nahe der Versteifung (67) am Ständer (57) befestigt ist.

7. Punktdruckvorrichtung nach den Ansprüchen 1 bis 6, dadurch gekennzeichnet, dass die Versteifung (67) aus jeweils einem über den Spitzen des Ständers (57) mit der Elektromagnetspule (59) liegenden Körper aus weichmagnetisch permeablem Werkstoff, wie z. B. kohlenstoffarmem Stahl, besteht.

8. Punktdruckvorrichtung nach den Ansprüchen 1 bis 7, dadurch gekennzeichnet, dass die Versteifung (67) jeweils als Feldlinienverdichter für zwei parallele Feldlinienwege innerhalb eines Druckhammermoduls (45) dient.

9. Punktdruckvorrichtung nach den Ansprüchen 1 bis 8, dadurch gekennzeichnet, dass die Feldlinienleitplatte (55) einen Fussbereich (94) und sich nach aussen erstreckende, durch Schlitze (98a, 98b) getrennte Arme (96a, 96b, 96c) aufweist, wobei der Fussbereich (94) auf der einen Polfläche (S) des Dauermagneten (51) und die Ständer (57) auf den Enden der sich nach aussen erstreckenden Arme (96a, 96b, 96c) befestigt sind.

10. Punktdruckvorrichtung nach den Ansprüchen 1 bis 9, dadurch gekennzeichnet, dass die Feldlinienrückleitplatte (52) einen Fussbereich (112) und sich nach aussen erstreckende Arme (114a, 114b, 114c) aufweist, wobei der Fussbereich (112) der anderen Polfläche (N) des Dauermagneten (51) zugeordnet ist, die Arme (114a, 114b, 114c) auf der vom Dauermagneten (51) abgewandten Seite hinterschnitten, gleichzahlig wie die Ständer (57) und mit diesen ausgerichtet sind.

## Claims

1. A dot printer appliance, especially for matrix line printers, suitable for printing characters formed from dots and/or to plot drawings onto a reproduction carrier arranged movably in the vertical relative to the print line direction, with a horizontal pendulum facility capable of moving forwards and backwards along a print line, featuring an elongated slide carriage or similar device whereon striker keys are arranged side by side in print line direction, characterized by the striker keys (47) being arranged within striker key modules (45) each comprising several keys (47), electro-solenoids (59) and permanent magnets (51) to generate separate magnetic field flow circuits inside the said striker key module (45).

2. A dot printer appliance to Claim 1, characterized by a key module (45) containing an elongated permanent magnet (51), polarised transversely to its longitudinal axis and having an opposed pair of pole faces (N, S) running parallel thereto.

3. A dot printer appliance to Claims 1 and 2, characterized by the key module (45) essentially comprising the pole faces (N, S) of the permanent magnet (51) with associated (line) field inductance relays (55) and/or (line) field reversal relays (52) made of magnetically permeable materials and several stators (57) with electromagnetic coils (59) plus a striker key arm (65) with its print tip (49) for connection in parallel to the (line) magnetic field flow.

4. A dot printer appliance to Claims 1 to 3, characterized by the keys (47) of a module (45) forming a key assembly (53) comprising three resilient striker keys (47) mounted removably with the aid of a clamping plate (71) and the countersunk bolts (73) at the field reversal relay (52).

5. A dot printer appliance to Claims 1 to 4, characterized by a plurality of striker key modules (45) being so mounted in the area of the opposed shanks (81) of the slide carriage (43) that all print tips (49) are aligned onto the print line (P).

6. A dot printer appliance to Claims 1 to 5, characterized by each of the keys (47) having a stiffener (67) mounted opposite the stator (57), the electromagnetic coil (59) being mounted on the stator (57) in close proximity to the stiffener (67).

7. A dot printer appliance to Claims 1 to 6, characterized by the stiffener (67) in each case being a body above the stator (57) top centre and the electromagnetic coil (59), it being made of a soft magnetically permeable material such as low- carbon steel.

8. A dot printer appliance to Claims 1 to 7, characterized by the stiffener (67) serving as field compactor for two parallel line field paths within a key module (45).

9. A dot printer appliance to Claims 1 to 8, characterized by the field inductance relay (55) having a base (94) and arms (96a,b,c) extending outwards and separated by slots (98a, b), the base (94) being mounted on the S-pole face of the permanent magnet (51), the stator (57) being mounted at the ends of the arms (96a,b,c) which extend outwards.

10. A dot printer appliance to Claims 1 to 9, characterized by the field reversal relay (52) having a base (112) and arms (114a,b,c) extending outwards, the base (112) being associated with the other (N) pole face of the permanent magnet (51), the arms (114a,b,c) being cut back on the off side of the permanent magnet (51) and corresponding in number to the stators (57) with which they are aligned.

## Revendications

1. Dispositif d'impression de points, en particulier pour imprimante à matrice de lignes, pour l'enregistrement de signes ou de dessins sur un support de bande de papier déplaçable perpendiculairement au sens des lignes, avec un dispositif à navette déplaçable en un mouvement de va-et- vient horizontal sur une ligne d'impression, ce dispositif à navette comportant un chariot, patin ou analogue oblong sur lequel sont disposés l'un près de l'autre dans le sens de la ligne des marteaux d'impression, caractérisé en ce que les marteaux d'impression (47) sont disposés à l'intérieur de modules (45) et qu'un module (45) est constitué à chaque fois d'un groupe de marteaux d'impression (47), d'électro-aimants (59) et d'aimants permanents (51), qui forment à l'intérieur du module (45) des circuits de flux magnétique séparés.

2. Dispositif d'impression de points selon revendication 1, caractérisé en ce que chaque module (45) contient un aimant permanent oblong (51) polarisé transversalement par rapport à son axe longitudinal et comportant une paire de faces polaires (N, S) opposées l'une à l'autre et parallèles à l'axe longitudinal de l'aimant permanent (51).

3. Dispositif d'impression de points selon revendications 1 et 2, caractérisé en ce que le module (45) est constitué essentiellement de platines conductrices de lignes de champs (55) et de platines de retour (52) correspondant aux faces polaires (N, S) de l'aimant permanent (51), en matières magnétiquement perméables, et de plusieurs montants (57) avec bobines électro-magnétiques (59), ainsi que d'un bras porte-marteau d'impression (65) conducteur du flux magnétique, en montage parallèle, avec une pointe d'impression (49).

4. Dispositif d'impression de points selon revendications 1 à 3, caractérisé en ce que les marteaux d'impression (47) d'un module (45) constituent un ensemble (53) formé de trois marteaux d'impression (47) élastiques, fixés avec possibilité d'enlèvement sur la platine de retour des lignes de champ (52) au moyen d'une plaque de serrage (71) et de vis à tête noyée (73).

5. Dispositif d'impression de points selon revendications 1 à 4, caractérisé en ce que de nombreux modules de marteaux d'impression (45) sont montés de telle façon dans la zone des bras opposés (81) du chariot (43) que toutes les pointes d'impression (49) se trouvent sur la ligne d'impression (P).

6. Dispositif d'impression de points selon revendications 1 à 5, caractérisé en ce que sur chacun des marteaux d'impression (47) est fixé un renforcement (67) côté opposé au montant (57), la bobine électro-magnétique (59) étant fixée sur le montant (57) à proximité du renforcement (67).

7. Dispositif d'impression de points selon revendications 1 à 6, caractérisé en ce que le renforcement (67) est constitué à chaque fois d'un corps en matière perméable à magnétisme doux, comme par exemple de l'acier à faible teneur de carbone, situé au-dessus des pointes du montant (57) avec la bobine électro-magnétique (59).

8. Dispositif d'impression de points selon revendications 1 à 7, caractérisé en ce que le renforcement (67) sert à chaque fois de comprimeur de lignes de champ pour deux cheminements parallèles de lignes de champ à l'intérieur d'un module à marteaux d'impression (45).

9. Dispositif d'impression de points selon revendications 1 à 8, caractérisé en ce que la platine conductrice de lignes de champ (55) présente une zone de pied (94) et des bras (96a, 96b, 96c) se prolongeant vers l'extérieur et séparés par des fentes (98a, 98b), la zone de pied (94) étant fixée sur une face polaire (S) de l'aimant permanent (51) et les montants (57), sur les extrémités des bras se prolongeant vers l'extérieur (96a, 96b, 96c).

10. Dispositif d'impression de points selon revendications 1 à 9, caractérisé en ce que la platine de retour des lignes de champ (52) présente une zone de pied (112) et des bras (114a, 114b, 114c) se prolongeant vers l'extérieur, la zone de pied (112) correspondant à l'autre face polaire (N) de l'aimant permanent (51), les bras (114a, 114b, 114c) étant dépouillés arrière sur le côté opposé à l'aimant permanent (51), en nombre égal à celui des montants (57) et alignés avec ces dernières.
